# EUROPÄISCHE PATENTSCHRIFT

(11) **EP 3 845 339 B1**
(45) Veröffentlichungstag und Bekanntmachung des Hinweises auf die Patenterteilung: **17.07.2024**
(21) Anmeldenummer: 21150124.2
(22) Anmeldetag: 04.01.2021
(51) Int. Cl.: B24D 15/06, A63C 11/06, B24B 9/00

(54) **VERFAHREN ZUR BEARBEITUNG EINES GRATS EINER KANTE EINES LÄNGLICHEN OBJEKTS**
METHOD FOR TREATING A BURR OF AN EDGE OF AN ELONGATED OBJECT
PROCÉDÉ D'USINAGE D'UNE BAVURE D'UN BORD D'UN OBJET OBLONG

(30) Priorität: 02.01.2020 AT 12020
(43) Veröffentlichungstag der Anmeldung: 07.07.2021
(73) Patentinhaber: Stadler, Manfred, 3242 Texingtal (AT); Emsenhuber, Karl, 3242 Texingtal (AT)
(72) Erfinder: Stadler, Manfred, 3242 Texingtal (AT); Emsenhuber, Karl, 3242 Texingtal (AT)
(74) Vertreter: Ellmeyer, Wolfgang

(56) Entgegenhaltungen:
- EP-B1- 0 139 801
- JP-A- H10 113 419
- US-A- 4 280 378
- US-A- 4 850 252

## Beschreibung

Die Erfindung betrifft ein Verfahren zur Bearbeitung eines Grats einer Kante eines länglichen Objekts, insbesondere eines Skis, mittels einer Vorrichtung mit einer Führungsfläche, auf der das längliche Objekt der Länge nach in einer Längsrichtung entlangführbar ist, einem ersten Gratbearbeitungselement mit einer ersten Gratbearbeitungsfläche, die in einem flachen Winkel oder fluchtend zur Führungsfläche orientiert ist, und einem zweiten Gratbearbeitungselement mit einer zweiten Gratbearbeitungsfläche, die in einem steilen Winkel oder in einem rechten Winkel zur Führungsfläche orientiert ist.

Übliche Entgratungswerkzeuge bestehen z.B. aus einem plattenförmigen Schleifstein, der z.B. nach einem Schleifvorgang eingesetzt wird, um den durch das Schleifen gebildeten Grat zu entfernen oder zu brechen. Dieser Vorgang wird üblicherweise ohne genaue Kontrolle des Bearbeitungsablaufs durchgeführt, wobei verrundete und in Längsrichtung unebene Gratkanten entstehen, worunter die Reproduzierbarkeit und Genauigkeit leiden können. Weiters wurde festgestellt, dass eine Gratbearbeitung in nur eine Richtung nicht das gewünschte Endergebnis erbringt.

In der US 4 850 252 A ist eine Anordnung von zwei Feilen-Elementen ca. im rechten Winkel gezeigt, die unabhängig voneinander im Winkel verstellbar sind. Damit wird das Abschrägen bzw. Anfasen der Skikante bewirkt. Eine Bearbeitung eines Kantengrats im Sinne der Erfindung ist in diesem Dokument jedoch nicht beschrieben, da in diesem eine flächenförmige Bearbeitung gezeigt ist.

Aufgabe der Erfindung ist es, den z.B. bei einem Kantenschleifen entstehenden Grat in reproduzierbarer Weise so zu bearbeiten, dass er z.B. die Kantenschärfe in kontrollierter Form erhöht.

Weitere Aufgabe der Erfindung ist es, den Bearbeitungsablauf des Gratbearbeitungsvorgangs genau zu steuern und eine Gratbearbeitung in zwei Ebenen zu ermöglichen.

Erfindungsgemäß wird dies dadurch erzielt, dass das längliche Objekt beim Bewegen entlang der Führungsfläche mit dem Grat seiner Kante zunächst auf die erste Gratbearbeitungsfläche und darauffolgend auf die zweite Gratbearbeitungsfläche auftrifft, und dass bei Durchlaufen der Bearbeitungsvorrichtung das erste Gratbearbeitungselement den Grat zunächst in eine erste Richtung und danach das zweite Gratbearbeitungselement in eine zweite Richtung umlegt.

Auf diese Weise wird der zu bearbeitende Grat nacheinander von dem ersten und dem zweiten Gratbearbeitungselement, die in einem steilen Winkel, der 90° einschließt, zu einander ausgerichtet sind, einer Bearbeitung unterworfen, wobei der Grat bei Durchlaufen der erfindungsgemäßen Vorrichtung durch das erste Gratbearbeitungselement zunächst in eine erste Richtung und danach von dem zweiten Gratbearbeitungselement in eine zweite Richtung umgelegt wird. Primär erfolgt eine Bearbeitung des Grats und nicht der Seitenkante und der Belagskante. Die dadurch erzielte reproduzierbare Bearbeitung des Grats ergibt eine genau definierte scharfe Kante des länglichen Objekts, z.B. eines Skis, welche vorteilhafte Eigenschaften bei der Verwendung des länglichen Objekts, etwa beim Ausführen von Schwüngen mit dem so bearbeiteten Ski zur Folge haben.

In weiterer Ausgestaltung der Erfindung kann vorgesehen sein, dass das erste Gratbearbeitungselement in Form einer Platte ausgebildet ist, und dass eine Deckfläche der Platte die erste Gratbearbeitungsfläche ist.

Die plattenförmige Ausführung des Gratbearbeitungselements ermöglicht eine einfache Herstellung und Halterung desselben sowie eine hohen Kräften aussetzbare Bauform und bietet auch die Möglichkeit, einen schnellen Austausch des Gratbearbeitungselements vorzunehmen.

In vergleichbarer Weise kann das zweite Gratbearbeitungselement in Form einer Platte ausgebildet sein, wobei eine Deckfläche der Platte die zweite Gratbearbeitungsfläche ist.

Eine weitere Ausführungsform der Erfindung kann darin bestehen, dass eine erste schwenkbare Halterung für das erste Gratbearbeitungselement vorgesehen ist, über welche das erste Gratbearbeitungselement um eine zur Längsrichtung parallele Schwenkachse in einem Winkelbereich verstellbar ist, wobei der Winkelbereich eine fluchtende Orientierung und eine Orientierung in einem flachen Winkel gegenüber der Führungsfläche miteinschließt.

Auf diese Weise kann der Winkel, mit dem das erste Gratbearbeitungselement bzw. die erste Gratbearbeitungsfläche gegenüber der Führungsfläche verkippt ist in dem Winkelbereich beliebig einstellbar sein, um den zu bearbeitenden Grat von dem ersten Gratbearbeitungselement in einer bestimmten Winkelorientierung desselben in Bezug auf den Grat zu bearbeiten, um diesen dabei entsprechend in eine vorgegebene Richtung auszurichten.

In bevorzugter Weise kann der einstellbare Winkelbereich des ersten Gratbearbeitungselements einen Winkel von 0° bis 1,5° umfassen.

Gemäß einer weiteren Ausführungsform der Erfindung kann eine zweite schwenkbare Halterung für das zweite Gratbearbeitungselement vorgesehen sein, über welche das zweite Gratbearbeitungselement um eine zur Längsrichtung parallele Schwenkachse in einem Winkelbereich verstellbar ist, wobei der Winkelbereich eine senkrechte Orientierung und eine Orientierung in einem steilen Winkel gegenüber der Führungsfläche miteinschließt.

Die zweite schwenkbare Halterung dient der Einstellung eines Winkels, mit dem das zweite Gratbearbeitungselement gegenüber einer Ausrichtung im rechten Winkel zur Führungsfläche verkippbar ist, um so das Einwirken des zweiten Gratbearbeitungselements auf den zu bearbeitenden Grat der Kante entsprechend zu variieren.

Der einstellbare Winkelbereich des zweiten Gratbearbeitungselements kann bevorzugt einen Winkel von 84° bis 90° umfassen.

Die erste und die zweite schwenkbare Halterung sind in ihrem Winkeleinstellbereich voneinander unabhängig einstellbar.

Eine weitere Ausführungsform der Erfindung kann darin bestehen, dass das erste Gratbearbeitungselement und das zweite Gratbearbeitungselement aus verschiedenen Materialien wie Keramik, Diamant, diversen Steinen, z.B. Arkansas, Hartholz und Hartmetallen hergestellt sind.

Darüber hinaus können aber auch andere geeignete Materialien zum Einsatz gelangen. Nicht geeignet sind hingegen Feilflächen bzw. -profile.

Das erste und das zweite Gratbearbeitungselement sind auf ihren Arbeitsflächen eben, die beim Bearbeitungsvorgang nur einen linienförmigen oder punktförmigen Kontakt mit der Gratfläche ausbilden.

Nachfolgend wird die Erfindung anhand der in den Zeichnungen dargestellten Ausführungsbeispiele eingehend erläutert. Es zeigt dabei
Fig.1 eine Draufsicht auf eine Ausführungsform der erfindungsgemäßen Vorrichtung;
Fig.2 eine Schrägansicht der Vorrichtung gemäß Fig.1;
Fig.3 eine Stirnansicht der Vorrichtung gemäß Fig.1;
Fig.4 eine Ansicht von unten der Vorrichtung gemäß Fig.1;
Fig. 5 einen teilweisen Schnitt durch ein zu bearbeitendes längliches Objekt;
Fig.6 eine vergrößerte Darstellung eines Schnitts durch die Vorrichtung gemäß Fig.1 während des Bearbeitungsvorgangs;
Fig.7 eine vergrößerte Darstellung eines Schnitts durch die Vorrichtung gemäß Fig.1 mit eingezeichneter Winkelverstellbarkeit des ersten und zweiten Gratbearbeitungselements;
Fig.8 einen Schnitt durch eine Schikante nach dem Schleifen;
Fig.9 ein Detail A der Fig.8;
Fig.10 einen Schnitt durch eine Schikante nach der Bearbeitung mittels einer erfindungsgemäßen Bearbeitungsvorrichtung und
Fig.11 ein Detail B der Fig. 10.

Fig.1 und 2 zeigen eine Vorrichtung zur Bearbeitung eines Grats 11 (Fig.5) einer Kante 10 eines länglichen Objekts 9, wobei die Vorrichtung mit einer Führungsfläche 1 ausgestattet ist, auf der das längliche Objekt 9 der Länge nach in einer Längsrichtung 4 entlangführbar ist. Zusätzlich ist ein vorstehender Führungsstab 17 bereitgestellt, der eine weitere Führungsfläche festlegt. Bevorzugt ist die erfindungsgemäße Vorrichtung zur Bearbeitung des Kantengrats eines Skis, z.B. eines Alpinskis einsetzbar, wobei der Ski mit einer seiner Kanten 10 in der Längsrichtung 4 auf der Führungsfläche 1 entlang bewegt wird und dabei der Grat 11 mit einem ersten Gratbearbeitungselement 2 und im Anschluss daran mit einem zweiten Gratbearbeitungselement 5 bearbeitet wird.

Die Führungsfläche 1 ist im gezeigten Ausführungsbeispiel durch voneinander beabstandete Auflagelemente 101, 102 ausgeführt, auf denen das längliche Objekt 9 entlanggleiten kann, um dabei mit dem ersten Gratbearbeitungselement 2 und mit dem zweiten Gratbearbeitungselement 5 in Eingriff zu gelangen. Die Führungsfläche 1 könnte im Rahmen der Erfindung auch anders, z.B. ohne oder mit mehr als zwei Auflageflächen, gestaltet sein.

Das erste Gratbearbeitungselement 2 weist eine erste Gratbearbeitungsfläche 3 auf, die in einem flachen Winkel a1 (Fig.7) oder fluchtend (Fig.6) zur Führungsfläche 1 orientiert ist, wobei das erste Gratbearbeitungselement 2 in Form einer im Wesentlichen ebenen Platte ausgebildet ist, und eine Deckfläche der Platte die erste Gratbearbeitungsfläche 3 ist.

Um den Bearbeitungswinkel einstellen zu können, ist eine erste schwenkbare Halterung 7 für das erste Gratbearbeitungselement 2 vorgesehen, über welche das erste Gratbearbeitungselement 2 um eine zur Längsrichtung 4 parallele Schwenkachse in einem Winkelbereich mit einer Einstellschraube 14 verstellbar ist, wobei der Winkelbereich eine fluchtende Orientierung und eine Orientierung in einem flachen Winkel gegenüber der Führungsfläche 1 miteinschließt.

Bevorzugt umfasst der einstellbare Winkelbereich des ersten Gratbearbeitungselements 2 einen Winkel a1 im Bereich von 0° bis 1,5°. Es können falls erforderlich aber auch größere Winkel a1 einstellbar sein.

In Längsrichtung 4 gesehen ist dem ersten Gratbearbeitungselement 2 ein zweites Gratbearbeitungselement 5 mit einer zweiten Gratbearbeitungsfläche 6 nachgeordnet, die in einem steilen Winkel oder in einem rechten Winkel zur Führungsfläche 1 orientiert ist.

Beim Gratbearbeitungsvorgang trifft das längliche Objekt 9 beim Bewegen entlang der Führungsfläche 1 mit dem Grat 11 seiner Kante 10 zunächst auf die erste Gratbearbeitungsfläche 3 und darauffolgend auf die zweite Gratbearbeitungsfläche 6 auf.

Das zweite Gratbearbeitungselement 5 ist vom ersten Gratbearbeitungselement 2 beabstandet angeordnet, kann aber auch unmittelbar an dieses anschließen.

Das zweite Gratbearbeitungselement 5 ist in Form einer im Wesentlichen ebenen Platte ausgebildet, wobei eine Deckfläche der Platte die zweite Gratbearbeitungsfläche 6 ist. Zur Winkelverstellung des zweiten Gratbearbeitungselements 5 ist eine zweite schwenkbare Halterung 8 für das zweite Gratbearbeitungselement 5 vorgesehen, über welche das zweite Gratbearbeitungselement 5 um eine zur Längsrichtung 4 parallele Schwenkachse in einem Winkelbereich mit einer Einstellschraube 12 verstellbar ist, wobei der Winkelbereich eine senkrechte Orientierung und eine Orientierung in einem steilen Winkel gegenüber der Führungsfläche 1 miteinschließt.

Der einstellbare Winkelbereich des zweiten Gratbearbeitungselements 5 umfasst bevorzugt einen Winkel a2 von 84° bis 90°. Es kann aber falls erforderlich auch ein Winkel über diesen Bereich hinausgehend eingestellt werden.

Das erste Gratbearbeitungselement 2 und das zweite Gratbearbeitungselement 5 sind aus Materialien, die im weitesten Sinne Schleifeigenschaften oder spanabhebende Eigenschaften aufweisen und können aus Keramik, Diamant, Stein, z.B. Arkansas, Hartholz und allen möglichen Hartmaterialien hergestellt sein.

Fig.8 und 9 zeigen die Kante 10 mit einem Grat 11, wie er nach z.B. einem Kantenschleifvorgang vorhanden ist. Der Grat 11 ist dabei ca. 0,1 bis 0,2 mm lang, wobei die Lage des Grats 11 aufgrund des groben Kantenschleifvorgangs zunächst nicht genau definiert ist, die Gratkante ist verrundet und in Längsrichtung uneben (Fig.9).

Wie aus Fig. 8 und 10 ersichtlich ist die Seitenkante aufgrund des Schleifvorgangs 87° geneigt und die Belagskante 0,5° geneigt. Fig.10 und 11 zeigen den Zustand des Grats 11 nach der Bearbeitung mit der erfindungsgemäßen Vorrichtung. Die mit F1 bezeichnete Gratfläche wurde dabei in einem Winkel von 90° eingestellt. Als Bezugspunkt dient dabei der Schnittpunkt der Kantenflächen, also von Seitenkante und Belagskante. Beim Entlangfahren mit der erfindungsgemäßen Vorrichtung entlang der Skikante 10 wird der unregelmäßig wegstehende Grat 11 zunächst von dem ersten Gratbearbeitungselement 2 geradegerichtet und in einen ersten Winkel umgelegt, woraufhin das zweite Gratbearbeitungselement 5 den Grat 11 in den in Fig.11 gezeigten Endzustand umlegt. Auf diese Weise können durch die Einstellschrauben 14 und 12 für die Winkelstellung des ersten Gratbearbeitungselements 2 und des zweiten Gratbearbeitungselements 5 jene gewünschten Winkel eingestellt werden, mit denen dann der definierte Grat 11 in Fig.11 erzielt wird.

## Patentansprüche

1. Verfahren zur Bearbeitung eines Grats einer Kante eines länglichen Objekts, insbesondere eines Skis, mittels einer Vorrichtung mit
- einer Führungsfläche (1), auf der das längliche Objekt der Länge nach in einer Längsrichtung (4) entlangführbar ist,
- einem ersten Gratbearbeitungselement (2) mit einer ersten Gratbearbeitungsfläche (3), die in einem flachen Winkel oder fluchtend zur Führungsfläche (1) orientiert ist,
- einem zweiten Gratbearbeitungselement (5) mit einer zweiten Gratbearbeitungsfläche (6), die in einem steilen Winkel oder in einem rechten Winkel zur Führungsfläche (1) orientiert ist,
- wobei das längliche Objekt beim Bewegen entlang der Führungsfläche (1) mit dem Grat seiner Kante zunächst auf die erste Gratbearbeitungsfläche (3) und darauffolgend auf die zweite Gratbearbeitungsfläche (6) auftrifft, und
- wobei bei Durchlaufen der Bearbeitungsvorrichtung das erste Gratbearbeitungselement den Grat zunächst in eine erste Richtung und danach das zweite Gratbearbeitungselement in eine zweite Richtung umlegt.

2. Verfahren nach Anspruch 1, **dadurch gekennzeichnet, dass** das erste Gratbearbeitungselement (2) in Form einer Platte ausgebildet ist, und dass eine Deckfläche der Platte die erste Gratbearbeitungsfläche (3) ist.

3. Verfahren nach Anspruch 1 oder 2, **dadurch gekennzeichnet, dass** das zweite Gratbearbeitungselement(5)in Form einer Platte ausgebildet ist, und dass eine Deckfläche der Platte die zweite Gratbearbeitungsfläche (6).

4. Verfahren nach Anspruch 1, 2 oder 3, **dadurch gekennzeichnet, dass** eine erste schwenkbare Halterung (7) für das erste Gratbearbeitungselement (2) vorgesehen ist, über welche das erste Gratbearbeitungselement (2) um eine zur Längsrichtung (4) parallele Schwenkachse in einem Winkelbereich verstellbar ist, wobei der Winkelbereich eine fluchtende Orientierung und eine Orientierung in einem flachen Winkel gegenüber der Führungsfläche (1) mit einschließt.

5. Verfahren nach Anspruch 4, **dadurch gekennzeichnet, dass** der einstellbare Winkelbereich des ersten Gratbearbeitungselements (2) einen Winkel von 0° bis 1,5° umfasst.

6. Verfahren nach einem der Ansprüche 1 bis 5, **dadurch gekennzeichnet, dass** eine zweite schwenkbare Halterung (8) für das zweite Gratbearbeitungselement (5) vorgesehen ist, über welche das zweite Gratbearbeitungselement (5) um eine zur Längsrichtung (4) parallele Schwenkachse in einem Winkelbereich verstellbar ist, wobei der Winkelbereich eine senkrechte Orientierung und eine Orientierung in einem steilen Winkel gegenüber der Führungsfläche (1) mit einschließt.

7. Verfahren nach Anspruch 6, **dadurch gekennzeichnet, dass** der einstellbare Winkelbereich des zweiten Gratbearbeitungselements (5) einen Winkel von 84° bis 90° umfasst.

8. Verfahren nach einem der Ansprüche 1 bis 7, **dadurch gekennzeichnet, dass** das erste Gratbearbeitungselement (2) und das zweite Gratbearbeitungselement (5) aus verschiedenen Materialien wie Keramik, Diamant, diversen Steinen, z.B. Arkansas, Hartholz und Hartmetallen hergestellt sind.

9. Verfahren nach einem der vorhergehenden Ansprüche, **dadurch gekennzeichnet, dass** das zweite Gratbearbeitungselement (5) vom ersten Gratbearbeitungselement (2) beabstandet angeordnet ist.

## Claims

1. A method for machining a burr of an edge of an elongate object, specifically a ski, by means of an apparatus with
- a guiding face (1) on which the elongate object is guidable along a length in a longitudinal direction (4),
- a first burr machining element (2) having a first burr machining face (3) that is oriented in an obtuse angle or in alignment with the guiding face (1),
- a second burr machining element (5) having a second burr machining face (6) that is oriented in an acute angle or in a right angle with the guiding face (1),
- wherein the elongate object first meets the first burr machining face (3) und thereafter the second burr machining face (6), and
- wherein, upon passing the machining apparatus, the first burr machining element first shifts the burr into a first direction and then the second burr machining element shifts it into a second direction.

2. The method according to Claim 1, **characterized in that** the first burr machining element (2) is formed in a plate shape, and that a plate covering face is the first burr machining face (3).

3. The method according to Claim 1 or Claim 2, **characterized in that** the second burr machining element (5) is formed in a plate shape, and that a plate covering face is the second burr machining face (6).

4. The method according to Claim 1, 2, or 3, **characterized in that** a first pivotable mount (7) is provided for the first burr machining element (2), through which the first burr machining element (2) is adjustable around a pivot axis parallel to the longitudinal direction (4) within an angle range, the angle range including an orientation in alignment with the guiding face (1) and an orientation in an obtuse angle thereto.

5. The method according to Claim 1, 2, or 3, **characterized in that** the adjustable angle range of the first burr machining element (2) comprises an angle of from 0° to 1.5°.

6. The method according to any one of Claims 1 to 5, **characterized in that** a second pivotable mount (8) is provided for the second burr machining element (5), through which the second burr machining element (5) is adjustable around a pivot axis parallel to the longitudinal direction (4) within an angle range, the angle range including a vertical orientation and an orientation in an acute angle with the guiding face (1).

7. The method according to Claim 6, **characterized in that** the adjustable angle range of the second burr machining element (5) comprises an angle of from 84° to 90°.

8. The method according to any one of Claims 1 to 7, **characterized in that** the first burr machining element (2) and the second burr machining element (5) are fabricated from different materials such as ceramics, diamond, various stones, e.g., arkansas, hardwood and hard metals.

9. The method according to any one of the previous Claims, **characterized in that** the second burr machining element (5) is spaced apart from the first burr machining element (2).

## Revendications

1. Procédé d'usinage d'une bavure d'un bord d'un objet oblong, notamment d'un ski, au moyen d'un dispositif comprenant
- une surface de guidage (1) sur laquelle l'objet oblong peut être guidé longitudinalement dans une direction longitudinale (4),
- un premier élément d'usinage d'une bavure (2) avec une première surface d'usinage d'une bavure (3) orientée selon un angle plat ou en alignement avec la surface de guidage,
- un deuxième élément d'usinage d'une bavure (5) avec une deuxième surface d'usinage d'une bavure (6) qui est orientée selon un angle raide ou un angle droit par rapport à la surface de guidage (1),
- l'objet oblong, lorsqu'il se déplace le long de la surface de guidage (1), heurtant d'abord la première surface d'usinage de bavures (6) avec les bavures de son bord, et
- dans lequel, lors du passage dans le dispositif d'usinage, le premier élément d'usinage d'une bavure déplace la bavure d'abord dans une première direction, puis le deuxième élément d'usinage d'une bavure dans une deuxième direction.

2. Procédé selon la revendication 1, **caractérisé en ce que** le premier élément d'usinage d'une bavure (2) se présente sous la forme d'une plaque, et **en ce qu'**une surface supérieure de la plaque est la première surface d'usinage d'une bavure (3).

3. Procédé selon la revendication 1 ou 2, **caractérisé en ce que** le deuxième élément d'usinage d'une bavure (5) est en forme de plaque, et **en ce qu'**une surface supérieure de la plaque est la deuxième surface d'usinage d'une bavure (6).

4. Procédé selon la revendication 1, 2 ou 3, **caractérisé en ce qu'**il est prévu un premier support pivotant (7) pour le premier élément d'usinage d'une bavure (2), par l'intermédiaire duquel le premier élément d'usinage d'une bavure (2) peut être réglé dans une plage angulaire autour d'un axe de pivotement parallèle à la direction longitudinale (4), la plage angulaire comprenant une orientation alignée et une orientation selon un angle plat par rapport à la surface de guidage (1).

5. Procédé selon la revendication 4, **caractérisé en ce que** la plage angulaire réglable du premier élément d'usinage d'une bavure (2) comprend un angle compris entre 0° et 1,5°.

6. Procédé selon l'une des revendications 1 à 5, **caractérisé en ce qu'**il est prévu un deuxième support pivotant (8) pour le deuxième élément d'usinage d'une bavure (5), par l'intermédiaire duquel le deuxième élément d'usinage d'une bavure (5) peut être réglé dans une plage angulaire autour d'un axe de pivotement parallèle à la direction longitudinale (4), la plage angulaire incluant une orientation verticale et une orientation selon un angle prononcé par rapport à la surface de guidage (1).

7. Procédé selon la revendication 6, **caractérisé en ce que** la plage angulaire réglable du deuxième élément d'usinage d'une bavure (5) comprend un angle compris entre 84° et 90°.

8. Procédé selon l'une des revendications 1 à 7, **caractérisé en ce que** le premier élément d'usinage d'une bavure (2) et le deuxième élément d'usinage d'une bavure (5) sont réalisés dans des matériaux différents tels que la céramique, le diamant, diverses pierres, par exemple l'arkansas, le bois dur et les métaux durs.

9. Procédé selon l'une des revendications précédentes, **caractérisé en ce que** le deuxième élément d'usinage d'une bavure (5) est disposé à distance du premier élément d'usinage d'une bavure (2).
